# EUROPÄISCHE PATENTSCHRIFT

(11) **EP 3 422 300 B1**
(45) Veröffentlichungstag und Bekanntmachung des Hinweises auf die Patenterteilung: **08.04.2026**
(21) Anmeldenummer: 18178288.9
(22) Anmeldetag: 18.06.2018
(51) Int. Cl.: G07C 5/08

(54) **ELEKTRONISCHER TACHOGRAF UND VERFAHREN ZUM SPEICHERN VON EINTRÄGEN IN EINEM ELEKTRONISCHEN TACHOGRAF**
ELECTRONIC TACHOGRAPH AND METHOD FOR STORING ENTRIES IN AN ELECTRONIC TACHOGRAPH
TACHYGRAPHE ÉLECTRONIQUE ET PROCÉDÉ DE MÉMORISATION D'ENTRÉES DANS UN TACHYGRAPHE ÉLECTRONIQUE

(30) Priorität: 26.06.2017 DE 102017210737
(43) Veröffentlichungstag der Anmeldung: 02.01.2019
(73) Patentinhaber: AUMOVIO Germany GmbH, 60488 Frankfurt am Main (DE)
(72) Erfinder: Salm, Michael, 78052 Villingen (DE)
(74) Vertreter: Aumovio Corporation

(56) Entgegenhaltungen:
- EP-A1- 1 805 720
- EP-A1- 2 362 356
- EP-A2- 2 327 591
- DE-A1- 10 350 715

## Beschreibung

Die Erfindung betrifft einen elektronischen Tachografen, insbesondere einen elektronischen Tachografen mit digitaler Datenspeicherung, sowie ein Verfahren zum Speichern von Einträgen in einem solchen Tachografen.

Tachografen, oft auch Fahrtenschreiber genannt, sind Kontrollgeräte, die zur Überwachung verschiedener Fahrzeugbetriebsparameter in Kraftfahrzeugen installiert werden. Die zu überwachenden Fahrzeugbetriebsparameter werden meist durch verschiedenste Arten von Sensoren erfasst und vom Tachografen gespeichert und weiterverarbeitet. Fahrzeugbetriebsparameter können beispielsweise Fahrtzeiten, eine zurückgelegte Strecke oder während der zurückgelegten Strecke gefahrene Durchschnitts- und Maximalgeschwindigkeiten sein. Auch bestimmte Ereignisse, wie beispielsweise Lenkzeitunterbrechungen, können vom Tachografen erfasst und gespeichert werden. Die aufgezeichneten und gespeicherten Daten können anschließend ausgelesen werden.

Früher fanden meist mechanische Tachografen Verwendung. Solche mechanischen Tachografen zeichnen über einen bestimmten Zeitraum hinweg alle Fahrten auf einer Scheibe auf. Die Scheibe kann anschließend entnommen und ausgewertet werden. Heutzutage werden die mechanischen Tachografen jedoch zunehmend durch elektronische Tachografen mit digitaler Datenspeicherung ersetzt. Derartige Tachografen werden häufig auch als digitale Fahrtenschreiber bezeichnet. In vielen Ländern sind heutzutage digitale Fahrtenschreiber in neu zugelassenen Fahrzeugen, insbesondere in Fahrzeugen zum Gütertransport oder auch in Bussen, vorgeschrieben.

Elektronische Tachografen können neben den grundsätzlichen Funktionen, wie beispielsweise dem Erfassen und Aufzeichnen der Fahrtstrecke und der Fahrtzeit, häufig auch zusätzliche Funktionen ausführen, wie beispielsweise das Berechnen von Lenk- und Ruhezeiten. Dabei können einige Tachografen beispielsweise auch Smartphone-Applikationen unterstützen und entsprechende Daten an Mobilfunkgeräte bereitstellen.

Elektronische Tachografen ermöglichen zudem eine moderne und einfache Art der Fahrerauthentifizierung. Jeder Fahrer erhält dazu eine Fahrerkarte, d. h. eine Chipkarte, auf der seine persönlichen Daten gespeichert sind. Diese Karte wird vor dem Beginn der Fahrt in den Tachografen eingeführt, welcher dann die folgenden Fahrten genau dem Eigentümer der Fahrerkarte zuordnet. Dabei speichert der Tachograf die ermittelten Daten in einem internen Speicher, aus dem später die Daten heruntergeladen werden können. Als zusätzliche Funktion bieten einige Tachografen heutzutage auch die Möglichkeit an, verschiedene nutzerspezifische Einstellungen vorzunehmen, sobald der momentane Nutzer anhand seiner persönlichen Chipkarte erkannt wurde. Nutzerspezifische Daten werden hierzu von der Chipkarte ausgelesen, um die Einstellungen vorzunehmen. Das Herunterladen und Vornehmen der Einstellungen kann jedoch eine gewisse Zeit in Anspruch nehmen, so dass Verzögerungen entstehen können bevor der Fahrer seine Fahrt starten kann.

Die Druckschrift DE 103 50 715 A1 offenbart ein Verfahren zur Einstellung benutzerabhängiger Parameterwerte an bzw. in mindestens einer Fahrzeug-Vorrichnung eines Kraftfahrzeugs und zur Speicherung der Einstellungen in mindestens einem fahrzeuginternen und/oder fahrzeugexternen Datenspeicher. Zur Verbesserung des Komforts des Verfahrens bei einem oder mehreren Hauptnutzern und einem oder mehreren temporären Nutzern, ist dabei vorgesehen, dass in einem ersten Schritt eine Abfrage erfolgt, ob die aktuell eingestellten benutzerabhängigen Parameterwerte als temporäre oder als quasi permanente Parameterwerte in dem mindestens einen fahrzeuginternen und/oder fahrzeugexternen Datenspeicher gespeichert werden sollen. In einem zweiten Schritt werden die aktuell eingestellten benutzerabhängigen Parameterwerte entsprechend der Antwort auf die Abfrage gespeichert, und in einem dritten Schritt werden, unabhängig vom Ergebnis der Abfrage, stets die quasi permanenten Parameterwerte eingestellt.

Die Druckschrift EP 1 805 720 A1 offenbart ein Verfahren zur sicheren Datenübertragung, insbesondere zwischen einem Fahrtschreiber eines Nutzfahrzeuges und Speicherkarten, wobei ein erster Teilnehmer einen Speicher mit Einträgen umfassend Kennungen und Sicherheitszertifikate zweiter Teilnehmer aufweist. Der erste Teilnehmer holt von dem zweiten Teilnehmer eine Kennung ein und vergleicht diese mit gespeicherten Kennungen. Bei übereinstimmender Kennung ist ein dieser Kennung zugeordnetes Sicherheitszertifikat Basis für eine nachfolgende Datenübertragung und wenn keine über einstimmende Kennung vorliegt wird eine Sicherheitszertifikatsverifikation durchführt.

Die Druckschrift EP 2 362 356 A1 offenbart einen Tachografen, bei dem über eine Fahrerkarte Nutzerprofile verwaltet werden können. Weiterer Stand der Technik zur Verwaltung von Nutzereinstellungen mittels Tachografen ist aus der EP 2 327 591 A2 bekannt.

Aufgabe der Erfindung ist es, einen verbesserten Tachografen bereitzustellen, bei welchem persönliche Einstellungen möglichst schnell vorgenommen werden können.

Diese Aufgabe wird durch ein Verfahren gemäß Anspruch 1, einen Tachografen gemäß Anspruch 4 und ein Fahrzeug gemäß Anspruch 8 gelöst. Ausgestaltungen und Weiterbildungen des Erfindungsgedankens sind Gegenstand von abhängigen Ansprüchen.

Ein Verfahren zum Speichern von Einträgen in einem Tachografen weist das Empfangen eines Befehls zum Speichern eines Eintrags in einer Speichereinheit des Tachografen auf, wobei der Eintrag aktuelle Datumsinformationen und Daten enthält, und wobei der

Eintrag einem Nutzer eindeutig zugeordnet werden kann. Das Verfahren weist weiterhin das Prüfen einer aktuell verfügbaren Speicherkapazität der Speichereinheit auf, wobei die Speichereinheit eine maximale Anzahl an Einträgen speichern kann. Wenn die maximale Anzahl der möglichen Einträge in der Speichereinheit noch nicht erreicht ist, wird der neue Eintrag in der Speichereinheit gespeichert ohne bereits gespeicherte Einträge zu überschreiben. Wenn die maximale Anzahl der möglichen Einträge in der Speichereinheit bereits erreicht wurde, werden die Datumsinformationen der gespeicherten Einträge geprüft und der Eintrag mit dem neuen Eintrag überschrieben, der die ältesten Datumsinformationen aufweist, wobei in dem Tachografen einer oder mehrere Nutzer als Hauptnutzer definiert werden können, und, wenn wenigstens einer der in der Speichereinheit gespeicherten Einträge keinem Hauptnutzer zugeordnet ist, nur solche gespeicherten Einträge überschrieben werden können, welche keinem Hauptnutzer zugeordnet sind.

Dadurch bleiben Einträge von Hauptnutzern über einen längeren Zeitraum erhalten. Einstellungen von Hauptnutzern, welche ein Fahrzeug besonders oft nutzen, bleiben erhalten auch wenn der Nutzer beispielsweise im Urlaub oder krank ist, und das Fahrzeug in dieser Zeit von einem oder mehreren anderen Fahrern gefahren wird. Die gespeicherten Daten sind schneller verfügbar als Daten, welche zunächst von der Fahrerkarte des Fahrers abgerufen werden müssen. Einstellungen können daher vor Fahrtantritt schneller vorgenommen werden. Für einen Hauptnutzer, welcher ein bestimmtes Fahrzeug überwiegend nutzt, ist es sehr komfortabel, wenn bestimmte Daten und Informationen schnell verfügbar sind.

Die in einem Eintrag enthaltenen Daten weisen Informationen zu nutzerspezifischen Einstellungen auf und können wenigstens eines aufweisen von einer persönlichen Identifikationsnummer des zugeordneten Nutzers und einer Identifikationsnummer, die einer persönlichen Fahrerkarte des Nutzers eindeutig zugeordnet ist.

Über die persönliche Identifikationsnummer des Nutzers, beziehungsweise dessen persönlicher Fahrerkarte, kann ein Eintrag eindeutig dem Nutzer zugeordnet werden. Da in dem Eintrag weiterhin bevorzugte Einstellungen dieses Nutzers gespeichert sind, muss der Nutzer nicht jedes Mal vor Fahrtantritt die Einstellungen vornehmen. Die Einstellungen müssen auch nicht erst aus seiner Fahrerkarte ausgelesen werden. Vielmehr stehen die gewünschten Einstellungen schnell und einfach zur Verfügung und können vorgenommen werden, sobald der Fahrer erkannt wurde und ein dem Fahrer zugeordneter Eintrag gefunden wurde.

Die Informationen zu nutzerspezifischen Einstellungen können insbesondere vom Nutzer bevorzugte Einstellungen für eine oder mehrere Funktionen des Tachografen aufweisen. Tachografen weisen mehr und mehr Funktionen auf. Die Einstellungen für jede der Funktionen vor jeder Fahrt vorzunehmen nimmt viel Zeit in Anspruch. Für Fahrer, die dasselbe Fahrzeug sehr häufig verwenden, ist es daher mühsam, vor jeder Fahrt die Einstellungen von neuem vornehmen zu müssen. Das erneute Eingeben der Einstellungen für einen oder mehrere Hauptnutzer entfällt somit. Ein Tachograf weist eine Speichereinheit auf. Der Tachograf ist dazu ausgebildet, Einträge in der Speichereinheit zu speichern, wobei ein Eintrag aktuelle Datumsinformationen und Daten enthält, und wobei der Eintrag einem Nutzer eindeutig zugeordnet werden kann. Der Tachograf ist dazu ausgebildet, vor dem Speichern eines Eintrags eine aktuell verfügbare Speicherkapazität der Speichereinheit zu prüfen, wobei die Speichereinheit eine maximale Anzahl an Einträgen speichern kann. Wenn die maximale Anzahl der möglichen Einträge in der Speichereinheit noch nicht erreicht ist, ist der Tachograf dazu ausgebildet, den neuen Eintrag in der Speichereinheit zu speichern ohne bereits gespeicherte Einträge zu überschreiben. Wenn die maximale Anzahl der möglichen Einträge in der Speichereinheit bereits erreicht wurde, ist der Tachograf dazu ausgebildet, die Datumsinformationen der gespeicherten Einträge zu prüfen und den Eintrag mit dem neuen Eintrag zu überschreiben, der die ältesten Datumsinformationen aufweist, wobei der Tachograf weiterhin dazu ausgebildet ist, einen oder mehrere Nutzer als Hauptnutzer zu definieren, und, wenn wenigstens einer der in der Speichereinheit gespeicherten Einträge keinem Hauptnutzer zugeordnet ist, nur solche gespeicherten Einträge überschrieben werden können, welche keinem Hauptnutzer zugeordnet sind.

Jeder Eintrag kann eine persönliche Identifikationsnummer des zugeordneten Fahrers enthalten und der Tachograf kann weiterhin dazu ausgebildet sein, eine persönliche Identifikationsnummer eines als Hauptnutzer definierten Nutzers zu hinterlegen und die in den Einträgen gespeicherten persönlichen Identifikationsnummern mit den hinterlegten Identifikationsnummern zu vergleichen um zu prüfen, ob ein gespeicherter Eintrag einem Hauptnutzer zugeordnet ist.

Auf diese Weise kann leicht erkannt werden, ob ein gespeicherter Eintrag einem Hauptnutzer zugeordnet ist oder nicht.

Der Tachograf kann weiterhin dazu ausgebildet sein, einen oder mehrere der hinterlegten Hauptnutzer zu löschen, wenn jeder der in der Speichereinheit gespeicherten Einträge einem Hauptnutzer zugeordnet ist und kein Eintrag gelöscht werden kann.

Sind alle Einträge jeweils einem Hauptnutzer zugeordnet, kann kein Eintrag zugunsten eines neuen Eintrags gelöscht werden. Das Löschen von Hauptnutzern ermöglicht es in diesem Fall, weitere Einträge zu speichern.

Der Tachograf kann weiterhin dazu ausgebildet sein, den Eintrag mit der ältesten Datumsinformation zu überschreiben, unabhängig davon, dass dieser einem Hauptnutzer zugeordnet ist, wenn jeder der in der Speichereinheit gespeicherten Einträge einem Hauptnutzer zugeordnet ist.

Dies ermöglicht es ebenfalls, weitere Einträge vorzunehmen, auch wenn alle Einträge in der Speichereinheit jeweils einem Hauptnutzer zugeordnet sind.

Ein Fahrzeug, insbesondere ein Kraftfahrzeug, kann einen solchen Tachografen aufweisen.

Die Erfindung wird nachfolgend anhand der Figuren der Zeichnung näher erläutert, wobei gleiche oder ähnliche Elemente mit denselben Bezugszeichen versehen sind. Es zeigt:
- Figur 1: in einem Blockschaltbild eine Anordnung mit einem Tachografen,
- Figur 2: eine Tabelle **zum** Abspeichern von Einträgen in einer Speichereinheit,
- Figur 3: beispielhaft eine Tabelle zum Abspeichern von Einträgen in einer Speichereinheit gemäß einer Ausführungsform der Erfindung, und
- Figur 4: in einem Ablaufdiagramm schematisch das Prinzip eines erfindungsgemäßen Verfahrens zum Betreiben eines elektronischen Tachografen.

Figur 1 zeigt eine Anordnung mit einem Tachografen 1 und einem externen Gerät 2. Das externe Gerät 2 kann beispielsweise ein Kartenlesegerät sein, welches dazu ausgebildet ist, eine Fahrerkarte zu lesen. Jeder Fahrer eines Unternehmens weist in der Regel eine Fahrerkarte auf. Eine Fahrerkarte ist dabei eine (Chip-)Karte, auf welcher Daten gespeichert sind, die dem jeweiligen Fahrer zugeordnet sind. Auf der Fahrerkarte ist ein persönliches Zertifikat des Fahrers gespeichert. Führt der Fahrer seine Fahrerkarte in das externe Gerät 2 ein, oder bringt seine Fahrerkarte in die Nähe des externen Gerätes 2, so dass eine drahtlose Verbindung zwischen der Fahrerkarte und dem externen Gerät 2 aufgebaut werden kann, liest das externe Gerät 2 zunächst das persönliche Zertifikat des Fahrers aus, um diesen zu identifizieren. Ein Kartenlesegerät kann beispielsweise in den Tachografen 1 integriert sein, oder kann als externe Einheit ausgebildet sein, welche mittels einer drahtlosen oder drahtgebundenen Verbindung mit dem Tachografen 1 verbunden werden kann.

Das externe Gerät 2 kann aber beispielsweise auch ein tragbares elektronisches Gerät sein, wie beispielsweise ein Mobiltelefon, Smartphone, Tablet, Blackberry, Laptop, oder ähnliches. Beispielsweise kann das externe Gerät 2 ein Smartphone des Fahrers sein. Auf dem Smartphone kann beispielsweise eine Applikation (App) oder ein Programm gespeichert sein. Daten und Informationen des Fahrers können dann beispielsweise auf dem externen Gerät 2 gespeichert sein, so dass das externe Gerät 2 die Fahrerkarte ersetzt und eine zusätzliche Fahrerkarte nicht erforderlich ist. Wird das externe Gerät 2 in die Nähe des Tachografen 1 gebracht, kann eine Verbindung zu dem Tachografen 1 aufgebaut werden.

Eine Verbindung zwischen dem Tachografen 1 und dem externen Gerät 2 kann jegliche Art von drahtloser oder drahtgebundener Verbindung sein. Beispielsweise kann eine Funkverbindung zwischen dem externen Gerät 2 und dem Tachografen 1 hergestellt werden. Das externe Gerät 2 kann auch mittels jeglicher geeigneter drahtgebundenen Schnittstelle mit dem Tachografen 1 verbunden werden.

Sobald eine Verbindung zwischen dem Tachografen 1 und dem externen Gerät 2 hergestellt wurde, bzw. eine Fahrerkarte in das externe Gerät 2 eingeführt wurde, kann der Tachograf 1 das persönliche Zertifikat des Fahrers auslesen und der Fahrer so authentifiziert werden. Auf dem externen Gerät 2 bzw. auf der Fahrerkarte können zudem Informationen zu den vergangenen Fahrten des Fahrers gespeichert sein. Diese Informationen können von dem Tachografen 1 ebenfalls ausgelesen werden. Weiterhin können in dem externen Gerät 2 bzw. auf der Fahrerkarte persönliche Einstellungen des Fahrers in Bezug auf den Tachografen 1 gespeichert sein. Diese können ebenfalls vom Tachografen 1 ausgelesen werden. Beispielsweise können die persönlichen Einstellungen vom Fahrer bevorzugte Spracheinstellungen oder sonstige Einstellungen in Bezug auf den Tachografen 1 betreffen. Wurde der Fahrer vom Tachografen 1 anhand des persönlichen Zertifikats erkannt, kann der Fahrer beispielsweise persönlich begrüßt werden, z. B. mittels einer entsprechenden Anzeige auf einem Display, und die entsprechenden nutzerspezifischen Einstellungen können vom Tachografen 1 vorgenommen werden.

Das Auslesen der Daten und Einstellungs-Informationen von der Tachografenkarte bzw. dem externen Gerät 2 kann einige Zeit in Anspruch nehmen. Daher werden häufig verschiedene Daten und Informationen im Tachografen 1 zur späteren Verwendung zwischengespeichert. Der Tachograf 1 kann hierfür beispielsweise eine Speichereinheit 12 aufweisen. Die Speichereinheit 12 weist eine bestimmte Speicherkapazität auf, so dass eine bestimmte Anzahl N von Einträgen in der Speichereinheit 12 gespeichert werden kann. Zu jedem Eintrag können beispielsweise aktuelle Datumsinformationen gespeichert werden. Das heißt, es ist zu einem späteren Zeitpunkt noch nachvollziehbar, wann der Eintrag gespeichert wurde (z. B. Datum und Uhrzeit) . Weiterhin kann jeder Eintrag einem bestimmten Fahrer zugeordnet werden. Dies kann beispielsweise dadurch geschehen, dass zu jedem Eintrag eine eindeutige Fahrer-Identifikationsnummer gespeichert wird. Es ist jedoch beispielsweise auch möglich, zu jedem Eintrag eine Fahrerkarten-Nummer zu speichern. Da jede Fahrerkarte einem bestimmten Nutzer eindeutig zugeordnet ist, kann, wenn die Karte über ihre Nummer eindeutig identifiziert wurde, auch der entsprechend zugeordnete Fahrer ermittelt werden. Jeder Eintrag kann weiterhin noch eine bestimmte Menge von Daten aufweisen. Die Daten können beispielsweise die vom Nutzer gewünschten Einstellungen betreffen. Dies ist beispielhaft in Figur 2 dargestellt.

Figur 2 zeigt eine Listenansicht verschiedener Einträge. Da der Speicherplatz im Tachografen 1 meist limitiert ist, kann nur eine bestimmte Anzahl N an Einträgen gespeichert werden. Beispielsweise können zu jedem Zeitpunkt die letzten N Einträge gespeichert sein. Zu jedem Eintrag ist in der Liste in Figur 2 jeweils das entsprechende Datum angegeben. Zudem ist eine Kartennummer (CardNumber) zu jedem Eintrag gespeichert. Das Kartenzertifikat (Card-CHR) zu der jeweiligen Fahrerkarte kann ebenfalls in dem Eintrag gespeichert sein. Weiterhin enthält jeder Eintrag weitere Daten, beispielsweise Einstellungen für bestimmte Funktionen (FeatureX, FeatureY) oder Einstellungen für einen (nicht dargestellten) Multi Purpose Data Recorder.

Bei erstmaliger Verwendung des Tachografen 1, oder wenn der Speicher der Speichereinheit 12 aus irgendwelchen Gründen geleert wurde, werden zunächst die vorhandenen N Plätze für Einträge gefüllt. Ist die Liste, bzw. der Speicher voll und soll ein neuer Eintrag erstellt werden, so wird der zu diesem Zeitpunkt jeweils älteste Eintrag überschrieben. Das heißt, wenn ein neuer Eintrag gespeichert werden soll, kann zunächst der vorhandene Speicherplatz in der Speichereinheit 12 geprüft werden. Ist kein freier Speicherplatz vorhanden, können die Datumsinformationen der gespeicherten Einträge geprüft werden und der jeweils älteste Eintrag mit dem neuen Eintrag überschrieben werden. Führt ein Fahrer seine Fahrerkarte in das externe Gerät 2 ein oder verbindet sich das externe Gerät 2 (z. B. Smartphone), welches als Fahrerkarte fungiert, mit dem Tachografen 1, kann der Tachograf 1, sobald der Fahrer identifiziert wurde, zunächst in den in der Speichereinheit 12 gespeicherten Einträgen nach Daten und Informationen suchen, bevor er Daten und Informationen vom externen Gerät 2 bzw. der Fahrerkarte ausliest.

Beispielsweise kann, wenn ein externes Gerät 2 oder eine Fahrerkarte erkannt wurde, zunächst die Fahrer- oder Kartennummer mit den gespeicherten Einträgen verglichen werden. Wird ein entsprechender Eintrag gefunden, können die gespeicherten Daten aus der Speichereinheit 12 ausgelesen und die entsprechenden Einstellungen vorgenommen werden. Da diese Informationen bereits im Tachografen 1 (in der Speichereinheit 12) vorhanden sind, verkürzt sich die Zeit bis alle Einstellungen vorgenommen wurden und der Fahrer seine Fahrt beginnen kann. Findet sich in der Speichereinheit 12 kein entsprechender Eintrag, müssen die Daten aus der Fahrerkarte bzw. dem externen Gerät 2 ausgelesen werden, so dass der Anmeldevorgang eine gewisse Zeit in Anspruch nimmt.

Kraftfahrzeuge wie beispielsweise Lastkraftwagen oder Busse werden häufig von verschiedenen, wechselnden Fahrern gefahren. Die meiste Zeit ist ein Fahrzeug zwar meist einem oder einigen wenigen Hauptnutzern zugeordnet. Erkrankt jedoch ein Fahrer oder befindet sich dieser im Urlaub, wird das Fahrzeug in dieser Zeit meist von einem oder mehreren anderen Fahrer gefahren, um zu lange Standzeiten des Fahrzeugs zu vermeiden. Dabei kann es passieren, dass bei längerer Abwesenheit eines Haupt-Fahrers dessen letzte Einträge in der Speichereinheit 12 im Tachografen 1 bis zu seiner Rückkehr mit den Einträgen anderer (Aushilfs-)Fahrer überschrieben wurden.

So kann es nach der Rückkehr eines Hauptnutzers wiederum zu langen Wartezeiten kommen bis der Fahrer seine Fahrt beginnen kann, wenn die entsprechenden Daten erst aus dem externen Gerät 2 bzw. der Fahrerkarte ausgelesen werden müssen.

Aus diesem Grund können gemäß der vorliegenden Erfindung Hauptnutzer für einen Tachografen 1 definiert werden. Dabei kann beispielsweise nur ein Hauptnutzer für ein Fahrzeug definiert werden, oder es können mehrere Hauptnutzer für ein und dasselbe Fahrzeug definiert werden. Beispielsweise kann sich ein Fahrer selber als Hauptnutzer eines Fahrzeugs definieren, sobald seine Fahrerkarte bzw. das externe Gerät 2 identifiziert wurde. Es ist jedoch auch möglich, dass Hauptnutzer nur durch berechtigte Nutzer definiert werden können. Gemäß einem Beispiel können Hauptnutzer nur durch einen Administrator definiert werden. Bei manchen Tachografen 1 ist es möglich, von der Zentrale eines Unternehmens aus eine Verbindung zu dem Tachografen 1 aufzubauen. Dies kann beispielsweise über weitere Entfernungen mittels einer Internet- oder Mobilfunkverbindung erfolgen. Meist befinden sich die Fahrzeuge eines Unternehmens jedoch auch in regelmäßigen Abständen, beispielsweise zur Wartung, in einer Zentrale oder einer Werkstatt. Dort kann über jegliche drahtlose oder drahtgebundene Schnittstelle eine Verbindung zu dem Tachografen 1 aufgebaut werden und anschließend einer oder mehrere Hauptnutzer definiert werden.

Ist ein Nutzer als Hauptnutzer definiert, werden dessen Einträge, wie beispielhaft in Figur 3 dargestellt, nicht mehr überschrieben. Beispielsweise wurde für einen Hauptnutzer zu einem bestimmten Zeitpunkt ein Eintrag gespeichert. Während dieser Eintrag bei dem Vorgehen gemäß Figur 2 zu einem späteren Zeitpunkt wieder überschrieben würde, bleibt der Eintrag eines Hauptnutzers bei dem Vorgehen gemäß Figur 3 erhalten. Wird ein Eintrag als zu einem Hauptnutzer gehörig gekennzeichnet, wird er somit quasi permanent im Tachografen 1 gespeichert und kann nicht wieder überschrieben werden. In dem Beispiel in Figur 3 sind solche Einträge mit einem Pfeil markiert.

Figur 4 zeigt beispielhaft ein Verfahren zum Speichern von Einträgen in einem Tachografen 1. Dabei kann zunächst ein Befehl zum Abspeichern eines neuen Eintrags in der Speichereinheit 12 des Tachografen 1 empfangen werden (Schritt 401). Der neue Eintrag enthält, wie oben dargestellt, aktuelle Datumsinformationen und Daten. Der neue Eintrag kann einem Nutzer eindeutig zugeordnet werden. Als nächstes kann die verfügbare Speicherkapazität der Speichereinheit 12 geprüft werden (Schritt 402). Wie bereits erläutert, kann die Speichereinheit 12 eine maximale Anzahl N an Einträgen speichern.

Wenn noch Speicherkapazität verfügbar ist, also die maximale Anzahl N der möglichen Einträge in der Speichereinheit 12 noch nicht erreicht ist, kann der neue Eintrag in der Speichereinheit 12 gespeichert werden, ohne bereits zuvor gespeicherte Einträge zu überschreiben (Schritt 403).

Wenn jedoch keine freie Speicherkapazität mehr vorhanden ist, also die maximale Anzahl N der möglichen Einträge in der Speichereinheit 12 bereits erreicht wurde, können als nächstes die Datumsinformationen der gespeicherten Einträge geprüft werden (Schritt 404). Der Eintrag mit der ältesten Datumsinformation kann dann mit dem neuen Eintrag überschrieben werden (Schritt 405). Sind in dem Tachografen 1 jedoch ein oder mehrere Nutzer als Hauptnutzer definiert, werden nur solche gespeicherten Einträge geprüft bzw. überschrieben, welche keinem Hauptnutzer zugeordnet sind.

Das Definieren eines Nutzers als Hauptnutzer kann über jegliches geeignetes Interface erfolgen, z. B.

Mensch-Maschine-Schnittstelle (HMI, Human Machine Interface), CAN (Controller Area Network), Diagnoseinterface, Remote-HMI, etc. Durch die Eintragung eines Nutzers als Hauptnutzer wird beispielsweise eine persönliche Identifikationsnummer des Fahrers oder seiner Karte hinterlegt und entsprechend gekennzeichnet. Wird ein Eintrag als ältester Eintrag in der Speichereinheit 12 identifiziert, kann die für den Eintrag gespeicherte Identifikationsnummer mit den hinterlegten Identifikationsnummern verglichen werden. Entspricht die Identifikationsnummer einer hinterlegten Identifikationsnummer, wird der entsprechende Eintrag nicht überschrieben und der nächste Eintrag in der Liste überprüft.

Dabei kann es grundsätzlich vorkommen, wenn mehrere Fahrer als Hauptnutzer hinterlegt sind, dass sämtliche Einträge in der Speichereinheit 12 als zu einem Hauptnutzer gehörig identifiziert werden. Es könnte somit keiner der Einträge mehr überschrieben werden und neue Einträge wären nicht möglich. In einem solchen Fall könnte beispielsweise trotzdem der älteste Eintrag überschrieben werden, auch wenn dieser einem Hauptnutzer zugeordnet ist. Eine weitere Möglichkeit besteht darin, den aktuellen Nutzer dazu aufzufordern, wenigstens einen der hinterlegten Hauptnutzer zu entfernen. Grundsätzlich kann jedoch auch eine maximale Anzahl an hinterlegbaren Hauptnutzern vorgegeben sein. Beispielsweise könnten für einen Tachografen 1 bzw. ein Fahrzeug nur maximal fünf Hauptnutzer hinterlegt werden. Eine Anzahl von maximal fünf Hauptnutzern ist dabei lediglich ein Beispiel. Jegliche andere maximale Anzahl von Hauptnutzern kann festgelegt werden. Sind zu einem Zeitpunkt bereits entsprechend viele Hauptnutzer eingetragen, kann ein neuer Hauptnutzer nur dann eingetragen werden, wenn ein anderer Hauptnutzer gelöscht wird. Auf diese Weise kann verhindert werden, dass sämtliche Einträge in der Speichereinheit 12 nur Hauptnutzern zugeordnet sind und keine neuen Einträge vorgenommen werden können.

Wenn beispielsweise fünf Hauptnutzer definiert wurden und für jeden Hauptnutzer ein Eintrag in der Speichereinheit 12 abgelegt wurde, welcher im Weiteren nicht gelöscht werden kann, dann stünden noch N-5 Plätze für weitere Einträge zur Verfügung.

## Patentansprüche

1. Verfahren zum Speichern von Einträgen in einem Tachografen (1), wobei bei dem Verfahren
ein Fahrer seine Fahrerkarte in ein externes Gerät (2) oder ein in den Tachografen integriertes Kartenlesegerät einführt oder sich das externe Gerät (2), welches als Fahrerkarte fungiert, mit dem Tachografen (1) verbindet, und
das externe Gerät (2) oder das Kartenlesegerät ein persönliches Zertifikat des Fahrers auf dessen Fahrerkarte ausliest, um diesen zu identifizieren, und
der Tachograf (1), sobald der Fahrer identifiziert wurde, zunächst in den in einer Speichereinheit (12) gespeicherten Einträgen nach Daten und Informationen sucht, wobei jeder der Einträge Datumsinformationen und Daten enthält, wobei die in den jeweiligen Einträgen gespeicherten Daten Informationen zu nutzerspezifischen Einstellungen aufweisen, und
falls in der Speichereinheit (12) ein entsprechender Eintrag gefunden wird, werden die zu dem entsprechenden Eintrag gespeicherten Daten aus der Speichereinheit (12) ausgelesen und den ausgelesenen Daten entsprechende nutzerspezifische Einstellungen vorgenommen, und nur falls sich in der Speichereinheit (12) kein entsprechender Eintrag findet, werden die gesuchten Daten aus der Fahrerkarte bzw. dem externen Gerät (2) von dem Tachografen (1) ausgelesen, wobei
das Verfahren aufweist:
Empfangen eines Befehls zum Speichern eines neuen Eintrags in der Speichereinheit (12) des Tachografen (1), wobei der Eintrag aktuelle Datumsinformationen und Daten enthält, wobei die in dem Eintrag enthaltenen Daten Informationen zu nutzerspezifischen Einstellungen aufweisen, und wobei der Eintrag einem Nutzer eindeutig zugeordnet wird;
Prüfen einer aktuell verfügbaren Speicherkapazität der Speichereinheit (12), wobei die Speichereinheit (12) eine maximale Anzahl (N) an Einträgen speichern kann; und,
a) wenn die maximale Anzahl (N) der möglichen Einträge in der Speichereinheit (12) noch nicht erreicht ist, Speichern des neuen Eintrags in der Speichereinheit (12) ohne bereits gespeicherte Einträge zu überschreiben, und
b) wenn die maximale Anzahl (N) der möglichen Einträge in der Speichereinheit (12) bereits erreicht wurde, Prüfen der Datumsinformationen der gespeicherten Einträge und Überschreiben des Eintrags, der die ältesten Datumsinformationen aufweist, mit dem neuen Eintrag,
wobei in dem Tachografen (1) einer oder mehrere Nutzer als Hauptnutzer definiert sind, und, wenn wenigstens einer der in der Speichereinheit (12) gespeicherten Einträge keinem Hauptnutzer zugeordnet ist, nur solche gespeicherten Einträge überschrieben werden, welche keinem Hauptnutzer zugeordnet sind.

2. Verfahren nach Anspruch 1, wobei die in einem Eintrag enthaltenen Daten wenigstens eines aufweisen von
einer persönlichen Identifikationsnummer des zugeordneten Nutzers; und
einer Identifikationsnummer, die einer persönlichen Fahrerkarte des Nutzers eindeutig zugeordnet ist.

3. Verfahren nach Anspruch 2, wobei die Informationen zu nutzerspezifischen Einstellungen vom Nutzer bevorzugte Einstellungen für eine oder mehrere Funktionen des Tachografen (1) aufweisen.

4. Tachograf (1) mit einer Speichereinheit (12), wobei der Tachograf (1) ein integriertes Kartenlesegerät aufweist oder dazu ausgebildet ist, mit einem externen Gerät (2) verbunden zu werden und ein persönliches Zertifikat eines Fahrers auszulesen, wobei der Tachograf derart ausgebildet ist, dass,
wenn ein Fahrer seine Fahrerkarte in das externe Gerät (2) oder das integrierte Kartenlesegerät einführt oder sich das externe Gerät (2), welches als Fahrerkarte fungiert, mit dem Tachografen (1) verbindet, und
der Tachograf ein persönliches Zertifikat des Fahrers ausliest, um diesen zu identifizieren, der Tachograf (1), sobald der Fahrer identifiziert wurde, zunächst in den in einer Speichereinheit (12) gespeicherten Einträgen nach Daten und Informationen sucht, wobei jeder der Einträge Datumsinformationen und Daten enthält, wobei die in den jeweiligen Einträgen gespeicherten Daten Informationen zu nutzerspezifischen Einstellungen aufweisen, und falls in der Speichereinheit (12) ein entsprechender Eintrag gefunden wird, die zu dem entsprechenden Eintrag gespeicherten Daten aus der Speichereinheit (12) ausgelesen und den ausgelesenen Daten entsprechende nutzerspezifische Einstellungen vorgenommen werden, und nur falls sich in der Speichereinheit (12) kein entsprechender Eintrag findet, die gesuchten Daten aus der Fahrerkarte bzw. dem externen Gerät (2) von dem Tachografen (1) ausgelesen werden,
und wobei der Tachograf (1) dazu ausgebildet ist, Einträge in der Speichereinheit (12) zu speichern, wobei ein Eintrag aktuelle Datumsinformationen und Daten enthält, wobei die in dem Eintrag enthaltenen Daten Informationen zu nutzerspezifischen Einstellungen aufweisen, und wobei der Eintrag einem Nutzer eindeutig zugeordnet wird, wobei
der Tachograf (1) dazu ausgebildet ist, vor dem Speichern eines neuen Eintrags eine aktuell verfügbare Speicherkapazität der Speichereinheit (12) zu prüfen, wobei die Speichereinheit (12) eine maximale Anzahl (N) an Einträgen speichern kann; und,
a) wenn die maximale Anzahl (N) der möglichen Einträge in der Speichereinheit (12) noch nicht erreicht ist, der Tachograf (1) dazu ausgebildet ist, den neuen Eintrag in der Speichereinheit (12) zu speichern ohne bereits gespeicherte Einträge zu überschreiben, und
b) wenn die maximale Anzahl (N) der möglichen Einträge in der Speichereinheit (12) bereits erreicht wurde, der Tachograf (1) dazu ausgebildet ist, die Datumsinformationen der gespeicherten Einträge zu prüfen und den Eintrag mit dem neuen Eintrag zu überschreiben, der die ältesten Datumsinformationen aufweist, wobei der Tachograf (1) weiterhin dazu ausgebildet ist, einen oder mehrere Nutzer als Hauptnutzer zu definieren, und, wenn wenigstens einer der in der Speichereinheit (12) gespeicherten Einträge keinem Hauptnutzer zugeordnet ist, nur solche gespeicherten Einträge überschrieben werden, welche keinem Hauptnutzer zugeordnet sind.

5. Tachograf (1) nach Anspruch 4, wobei jeder Eintrag eine persönliche Identifikationsnummer des zugeordneten Fahrers enthält und der Tachograf (1) weiterhin dazu ausgebildet ist,
eine persönliche Identifikationsnummer eines als Hauptnutzer definierten Nutzers zu hinterlegen; und
die in den Einträgen gespeicherten persönlichen Identifikationsnummern mit den hinterlegten Identifikationsnummern zu vergleichen um zu prüfen, ob ein gespeicherter Eintrag einem Hauptnutzer zugeordnet ist.

6. Tachograf (1) nach Anspruch 4 oder 5, der weiterhin dazu ausgebildet ist, wenn jeder der in der Speichereinheit (12) gespeicherten Einträge einem Hauptnutzer zugeordnet ist und kein Eintrag gelöscht werden kann, einen oder mehrere der hinterlegten Hauptnutzer zu löschen.

7. Tachograf (1) nach Anspruch 4 oder 5, der weiterhin dazu ausgebildet ist, wenn jeder der in der Speichereinheit (12) gespeicherten Einträge einem Hauptnutzer zugeordnet ist, den Eintrag mit der ältesten Datumsinformation zu überschreiben, unabhängig davon, dass dieser einem Hauptnutzer zugeordnet ist.

8. Fahrzeug mit einem Tachografen (1) nach einem der Ansprüche 4 bis 7.

## Claims

1. A method for storing entries in a tachograph (1), wherein, in the method a driver inserts his driver card into an external device (2) or a map reader integrated in the tachograph, or the external device (2) acting as a driver card connects to the tachograph (1), and
the external device (2) or the card reader reads a personal certificate of the driver on the driver's driver card in order to identify the driver, and
as soon as the driver has been identified, the tachograph (1) first of all searches for data and information in the entries stored in a memory unit (12), wherein each of the entries contains date information and data, wherein the data stored in the respective entries have information relating to user-specific settings, and
if a corresponding entry is found in the memory unit (12), the data stored for the corresponding entry are read from the memory unit (12) and user-specific settings corresponding to the read data are made, and only if no corresponding entry is found in the memory unit (12) are the searched data from the driver card or the external device (2) read out by the tachograph (1), wherein
the method comprises:
receiving a command to store a new entry in the memory unit (12) of the tachograph (1), wherein the entry contains current date information and data, wherein the data contained in the entry contain information about user-specific settings, and wherein the entry is uniquely assigned to a user;
checking a currently available memory capacity of the memory unit (12), wherein the memory unit (12) can store a maximum number (N) of entries; and,
a) if the maximum number (N) of possible entries in the memory unit (12) has not yet been reached, storing the new entry in the memory unit (12) without overwriting entries that have already been stored, and
b) if the maximum number (N) of possible entries in the memory unit (12) has already been reached, checking the date information of the stored entries and overwriting the entry which has the oldest date information with the new entry,
wherein one or more users are defined as the primary user in the tachograph (1), and, if at least one of the entries stored in the memory unit (12) is not assigned to a primary user, only those stored entries which are not assigned to a primary user are overwritten.

2. The method according to claim 1, wherein the data contained in an entry have at least one of
a personal identification number of the assigned user; and
an identification number uniquely associated with a personal driver card of the user.

3. The method according to claim 2, wherein the information relating to user-specific settings comprises settings preferred by the user for one or more functions of the tachograph (1).

4. A tachograph (1) having a memory unit (12), wherein
the tachograph (1) has an integrated map reader or is designed to be connected to an external device (2) and to read a personal certificate of a driver, wherein the tachograph is designed such that,
when a driver inserts his driver card into the external device (2) or the integrated card reader, or when the external device (2) which functions as a driver card, connects to the tachograph (1), and
the tachograph reads out a personal certificate of the driver in order to identify them, the tachograph (1), as soon as the driver has been identified, first of all searches for data and information in the entries stored in a memory unit (12), wherein each of the entries contains date information and data, wherein the data stored in the respective entries have information relating to user-specific settings, and
if a corresponding entry is found in the memory unit (12), the data stored for the corresponding entry are read from the memory unit (12) and user-specific settings corresponding to the read data are made,
and only if no corresponding entry is found in the memory unit (12), the searched data from the driver card or the external device (2) are read out by the tachograph (1), and wherein
the tachograph (1) is designed to store entries in the memory unit (12), wherein an entry contains current date information and data, wherein the data contained in the entry contain information about user-specific settings, and wherein the entry is uniquely assigned to a user, wherein
the tachograph (1) is designed to check a currently available memory capacity of the memory unit (12) before a new entry is stored, wherein the memory unit (12) can store a maximum number (N) of entries; and,
a) if the maximum number (N) of possible entries in the memory unit (12) has not yet been reached, the tachograph (1) is designed to store the new entry in the memory unit (12) without overwriting entries that have already been stored, and
b) if the maximum number (N) of possible entries in the memory unit (12) has already been reached, the tachograph (1) is designed to check the date information of the stored entries and to overwrite the entry which has the oldest date information with the new entry, wherein the tachograph (1) is furthermore designed to define one or more users as primary users, and, if at least one of the entries stored in the memory unit (12) is not assigned to a primary user, only those stored entries that are not assigned to a primary user are overwritten.

5. The tachograph (1) according to claim 4, wherein each entry contains a personal identification number of the assigned driver and the tachograph (1) is further designed to,
provide a personal identification number of a user defined as the primary user; and compare the personal identification numbers stored in the entries with the stored identification numbers in order to check whether a stored entry is assigned to a primary user.

6. The tachograph (1) according to claim 4 or 5, which is furthermore designed to delete one or more of the stored primary users if each of the entries stored in the memory unit (12) is assigned to a primary user and no entry can be deleted.

7. The tachograph (1) according to claim 4 or 5, which is furthermore designed, if each of the entries stored in the memory unit (12) is assigned to a primary user, to overwrite the entry with the oldest date information, regardless of the fact that said entry is assigned to a primary user.

8. A vehicle having a tachograph (1) according to any one of claims 4 to 7.

## Revendications

1. Procédé d'enregistrement d'entrées dans un tachygraphe (1), dans lequel, lors du procédé
un conducteur insère sa carte de conducteur dans un appareil externe (2) ou un lecteur de carte intégré au tachygraphe, ou bien l'appareil externe (2), qui fait office de carte de conducteur, se connecte au tachygraphe (1), et
l'appareil externe (2) ou le lecteur de carte lit un certificat personnel du conducteur sur sa carte de conducteur afin de l'identifier, et
le tachygraphe (1), une fois le conducteur identifié, recherche d'abord des données et des informations dans les entrées enregistrées dans une unité de stockage (12), dans lequel chacune des entrées contient des informations de date et des données, dans lequel les données enregistrées dans les entrées respectives présentent des informations sur les paramètres spécifiques à l'utilisateur, et
si une entrée correspondante est trouvée dans l'unité de stockage (12), les données enregistrées pour cette entrée correspondante sont lues à partir de l'unité de stockage (12) et des paramètres spécifiques à l'utilisateur sont appliqués aux données lues, et uniquement si aucune entrée correspondante n'est trouvée dans l'unité de stockage (12), les données recherchées sont lues à partir de la carte conducteur ou de l'appareil externe (2) par le tachygraphe (1), dans lequel le procédé présente :
la réception d'une commande pour enregistrer une nouvelle entrée dans l'unité de stockage (12) du tachygraphe (1), dans lequel ladite entrée contient des informations de date et des données actuelles, dans lequel les données contenues dans l'entrée présentent des informations sur les paramètres spécifiques à l'utilisateur, et dans lequel l'entrée est attribuée de manière unique à un utilisateur ;
la vérification d'une capacité de stockage actuellement disponible de l'unité de stockage (12), dans lequel l'unité de stockage (12) peut enregistrer un nombre maximal (N) d'entrées ; et,
a) si le nombre maximal (N) d'entrées possibles dans l'unité de stockage (12) n'a pas encore été atteint, l'enregistrement de la nouvelle entrée dans l'unité de stockage (12) sans écraser les entrées déjà enregistrées, et
b) si le nombre maximal (N) d'entrées possibles dans l'unité de stockage (12) a déjà été atteint, la vérification des informations de date des entrées enregistrées et l'écrasement de l'entrée présentant les informations de date les plus anciennes avec la nouvelle entrée,
dans lequel, dans le tachygraphe (1), un ou plusieurs utilisateurs sont définis comme utilisateurs principaux, et si au moins l'une des entrées enregistrées dans l'unité de stockage (12) n'est attribuée à aucun utilisateur principal, seules les entrées enregistrées qui ne sont attribuées à aucun utilisateur principal sont écrasées.

2. Procédé selon la revendication 1, dans lequel les données contenues dans une entrée présentent au moins l'un des éléments suivants
un numéro d'identification personnel de l'utilisateur désigné ; et
un numéro d'identification attribué de manière unique à la carte de conducteur personnelle de l'utilisateur.

3. Procédé selon la revendication 2, dans lequel les informations relatives aux paramètres spécifiques à l'utilisateur présentent les paramètres préférés de l'utilisateur pour une ou plusieurs fonctions du tachygraphe (1).

4. Tachygraphe (1) avec unité de stockage (12), dans lequel le ta chygraphe (1) présente un lecteur de carte intégré ou est configuré pour être connecté à un appareil externe (2) et pour lire un certificat personnel d'un conducteur, dans lequel le tachygraphe est configuré de telle sorte que, lorsqu'un conducteur insère sa carte de conducteur dans l'appareil externe (2) ou le lecteur de carte intégré, ou que l'appareil externe (2), qui fait office de carte de conducteur, se connecte au tachygraphe (1), et
que le tachygraphe lit un certificat personnel d'un conducteur pour l'identifier, le tachygraphe (1), une fois le conducteur identifié, recherche d'abord des données et des informations dans les entrées enregistrées dans une unité de stockage (12), dans lequel chaque entrée contient des informations de date et des données, dans lequel les données enregistrées dans les entrées respectives présentent des informations sur les paramètres spécifiques à l'utilisateur, et
si une entrée correspondante est trouvée dans l'unité de stockage (12), les données enregistrées pour cette entrée correspondante sont lues à partir de l'unité de stockage (12) et des paramètres spécifiques à l'utilisateur sont appliqués aux données lues,
et uniquement si aucune entrée correspondante n'est trouvée dans l'unité de stockage (12), les données recherchées sont lues à partir de la carte conducteur ou de l'appareil externe (2) par le tachygraphe (1), et dans lequel le tachygraphe (1) est configuré pour enregistrer des entrées dans l'unité de stockage (12), dans lequel une entrée contient des informations de date actuelles et des données, dans lequel les données contenues dans l'entrée présentent des informations sur les paramètres spécifiques à l'utilisateur, et dans lequel l'entrée est attribuée de manière unique à un utilisateur, dans lequel
le tachygraphe (1) est configuré pour vérifier une capacité de stockage actuellement disponible de l'unité de stockage (12) avant d'enregistrer une nouvelle entrée, dans lequel ladite unité de stockage (12) peut enregistrer un nombre maximal (N) d'entrées ; et,
a) si le nombre maximum (N) des entrées possibles dans l'unité de stockage (12) n'est pas encore atteint, le tachygraphe (1) est configuré pour enregistrer la nouvelle entrée dans l'unité de stockage (12) sans écraser les entrées déjà enregistrées, et
b) si le nombre maximal (N) d'entrées possibles dans l'unité de stockage (12) a déjà été atteint, le tachygraphe (1) est configuré pour vérifier les informations de date des entrées enregistrées et pour écraser l'entrée avec la nouvelle entrée qui présente les informations de date les plus anciennes, dans lequel le tachygraphe (1) est en outre configuré pour définir un ou plusieurs utilisateurs comme utilisateurs principaux, et si au moins l'une des entrées enregistrées dans l'unité de stockage (12) n'est attribuée à aucun utilisateur principal, seules les entrées enregistrées qui ne sont attribuées à aucun utilisateur principal sont écrasées.

5. Tachygraphe (1) selon la revendication 4, dans lequel chaque entrée contient un numéro d'identification personnel du conducteur désigné et le tachygraphe (1) est en outre configuré pour,
stocker un numéro d'identification personnel d'un utilisateur défini comme utilisateur principal ; et
comparer les numéros d'identification personnels enregistrés dans les entrées avec les numéros d'identification enregistrés afin de vérifier si une entrée enregistrée est attribuée à un utilisateur principal.

6. Tachygraphe (1) selon la revendication 4 ou 5, configuré en outre de sorte que, lorsque chacune des entrées enregistrées dans l'unité de stockage (12) est attribuée à un utilisateur principal et qu'aucune entrée ne peut être supprimée, l'un ou plusieurs des utilisateurs principaux enregistrés puissent être supprimés.

7. Tachygraphe (1) selon la revendication 4 ou 5, configuré en outre de manière à, lorsque chacune des entrées enregistrées dans l'unité de stockage (12) est attribuée à un utilisateur principal, écraser l'entrée contenant l'information de date la plus ancienne, indépendamment du fait qu'elle soit attribuée à un utilisateur principal.

8. Véhicule muni d'un tachygraphe (1) selon l'une des revendications 4 à 7.
